# EUROPÄISCHE PATENTANMELDUNG

(11) **EP 0 063 625 A1**
(43) Veröffentlichungstag der Anmeldung: **03.11.1982**
(21) Anmeldenummer: 81103154.1
(22) Anmeldetag: 27.04.1981
(51) Int. Cl.: B24B 7/16, B24B 1/00

(54) **Verfahren und Vorrichtung zum Anschleifen von Metallproben**

(71) Anmelder: Visinoni, Giovanni, Bergamo (IT)
(72) Erfinder: Visinoni, Giovanni, Bergamo (IT)
(74) Vertreter: Schmidt-Evers, Jürgen, Dipl.-Ing.

(57) **Zusammenfassung**

Die Proben (13) werden in eine schwenkbare Klemmhalterung (10) eingefügt und mit einem Schleifrad (5) abgeschliffen, das gegen die Probe (13) gefahren wird. Der Zustellhub und/oder die Schwenkfrequenz werden dabei so gewählt, daß jeweils eine Oberflächenschicht bis zu der Tiefe weggeschliffen wird, bis zu der die durch das Schleifen beim jeweils vorherigen Durchfahren des Schleifbereiches der Schleifscheibe (5) entstandene Hitze vorgedrungen ist. Erst zum Schluß des Schleifprozesses wird ein Kühlmittel zugeführt. Dadurch ist ein Anschleifen mit verminderter Schleifzeit und dennoch eine manuelle Entnahme der Probe (8) möglich. Ferner ist die Klemmhalterung (10) verbessert und als Positions-Indikator (14) für die Schleifscheibe (5) ein Ultraschallsensor verwendet, der das Auftreffen der Schleifscheibe (5) auf die Probenoberfläche meldet und die Umschaltung des Zustellantriebes (7) von einem großen Zustellhub zu einem verkleinerten Zustellhub veranlaßt.

## Beschreibung

Die Erfindung betrifft ein Verfahren zum Anschleifen von Metallproben, mittels einer rotierenden Schleifscheibe, bei dem die Metallprobe relativ zur Schleifscheibe periodisch durch den Schleifbereich der Schleifscheibe bewegt wird, bei dem die Schleifscheibe und die Metallprobe vorzugsweise dann, wenn die Metallprobe außerhalb des Schleifbereiches der Schleifscheibe ist, in Bezug zueinander eine Zustellbewegung erfahren, und bei dem der Metallprobe ein Kühlmittel zugeführt wird.

Bei den anzuschleifenden Metallproben handelt es sich insbesondere um solche, die der Gußpfanne vor dem Gießen entnommen werden, um festzustellen, ob der Guß die richtige Zusammensetzung hat. Vor allem beim Stahlguß ist eine solche Probenentnahme üblich und notwendig. Die Proben werden in flüssigem Zustand entnommen und oxidieren beim Erstarren. Für die Analyse muß aber eine reine Metalloberfläche zur Verfügung stehen. Aus diesem Grunde werden die Proben an einer Seite angeschliffen. Die Schliffoberfläche wirdin eine Funkenstrecke einbezogen, wobei das Licht der Funken- bzw. Bogenentladung in einem Analysegerät einer Spektralanalyse unterzogen wird. Auf diese Weise ist eine sehr schnelle Analyse gewährleistet.

Es liegt auf der Hand, daß die Zeit zwischen der Probenentnahme und dem Vorliegen des Analysenergebnisses so kurz wie möglich sein sollte, da nach Vorliegen der Analyse dem Guß in der Regel noch Zusätze hinzugefügt werden und erst danach der Abstich erfolgen kann. Mit anderen Worten, die Zeit zwischen Probenentnahme und Vorliegen des Analysenergebnisses ist für den Gießprözeß eine kostenaufwendige Verlustzeit. Dementsprechend ist man auch bemüht, die auf das Anschleifen der Probe zu verwendende Zeit möglichst kurz zu halten.

Andererseits darf die Probe durch das Anschleifen nicht zu heiß werden, denn sie soll unmittelbar nach dem Anschleifen von Hand in das Analysegerät eingeführt werden. Um dieser Forderung zu entsprechen, ist man bisher davon ausgegangen, daß die Folgefrequenz, mit der der Schleifbereich der Schleifscheibe durchfahren wird und/oder zu Zustellhub relativ gering gehalten werden müssen und daß die Probe während des gesamten Schleifprozesses mit einem flüssigen Kühlmittel gekühlt werden muß. Die unter dieser Voraussetzung bisher erzielten Anschleifzeiten sind relativ lang und liegen bei etwa 5o bis 6o Sekunden.

Über eine größere Anzahl von Proben gemittelt, wirkt sich dabei noch verlängernd auf die Anschleifzeit pro Probe der Umstand aus, daß das flüssige Kühlmittel wie ein Schmiermittel wirkt und die Effektivität der Schleifscheibe reduziert. Nicht oder kaum reduziert wird durch das flüssige Kühlmittel dagegen der Abrieb an der Schleifscheibe, so daß in Bezug auf die Zahl der angeschliffenen Proben ein relativ häufiger Wechsel der Schleifscheiben notwendig ist. Ein Schleifscheibenwechsel ist jedoch wiederum mit einer Verlustzeit verbunden.

Der Erfindung liegt die Aufgabe zugrunde, die Anschleifzeit für jede Probe und ferner die mit einem Scheibenwechsel verbundene Verlustzeit, bezogen auf " die Anzahl der mit einer Schleifscheibe anschleifbaren Proben, zu verringern.

Die Aufgabe ist dadurch gelöst, daß das Kühlmittel nur am Ende des Anschleifprozesses, vorzugsweise beim letzten Durchlaufen des Schleifbereiches zugeführt wird, und daß bei jedem Durchlaufen des Schleifbereiches von der Metallprobe eine Oberflächenschicht mindestens bis zu der Tiefe weggeschliffen wird, bis zu der die durch das Schleifen beim jeweils vorherigen Durchlaufen des Schleifbereiches entstandene Hitze vorgedrungen ist.

Der Erfindung liegt folgende überraschende Überlegung zugrunde: Die Schleifhitze breitet sich in der Metallprobe mit einer endlichen Geschwindigkeit aus. Um zu vermeiden, daß die lokal an der Anschliffläche entstehende Schleifhitze die ganze Probe erhitzt, ist es lediglich erforderlich, die Zone abzuschleifen, welche von der sich ausdehnenden Schleifhitze, die beim letzten Durchlaufen des Schleifbereiches erzeugt wurde, durchdrungen worden ist. Um dies zu erreichen, kann der Zustellhub und/oder die Folgefrequenz für das Durchlaufen des Schleifbereiches entsprechend gewählt werden. Lediglich am Ende des Anschleifprozesses ist eine Kühlung erforderlich. Das bedeutet, daß nahezu während des gesamten Schleifprozesses "trocken" geschliffen werden kann. Dies gewährleistet eine große Effektivität der Schleifscheibe, die maximal viel Material von der anzuschleifenden Oberfläche der Probe wegschleift. Die Probe kann dadurch in relativ kurzer Zeit angeschliffen werden. Dies ist vergleichsweise innerhalb von etwa 15 Sekunden, also einem Viertel der bisher benötigten Zeit möglich. Auch kann mit einer Schleifscheibe eine größere Zahl von Proben angeschliffen werden als bisher, so daß dementsprechend eine Schleifscheibe erst nach einer größeren Anzahl von angeschliffenen Proben ausgewechselt zu werden braucht.

Die Erfindung betrifft ferner eine Vorrichtung zum Abschleifen von Metallproben, die nach dem vorstehend beschriebenen Verfahren arbeitet. Bekannt ist eine derartige Vorrichtung mit einer Schleifscheibe, vorzugsweise einer Topfschleifscheibe, die mit einem Drehantrieb und einem Zustellantrieb verbunden ist, mit einer verstellbaren Klemmhalterung für die Metallprobe, mit einem die Klemmhalterung tragenden Schwenkarm, der mit einem Schwenkantrieb versehen ist und parallel zur Schleiffläche der Schleifscheibe hin- und herschwenkbar ist, derart, daß eine in der Klemmhalterung gehaltene Metallprobe periodisch durch den Schleifbereich der Schleifscheibe hindurchgeführt wird und mit einer Kühlmittelzuführung.

Der Schwenkarm ist bei der bekannten Vorrichtung um eine horinzontale Schwenkachse schwenkbar. Dementsprechend ist auch die Schleifscheibe so angeordnet, daß ihre Schleiffläche vertikal ausgerichtet ist. Dementsprechend nimmt auch die Klemmhalterung die Metallprobe so auf, daß der Anschliff an der Metallprobe seitlich verläuft, d.h. die Anschliffläche vertikal ist. Die Probe wird der Klemmhalterung an dem Schwenkarm durch einen schräg nach unten verlaufenden Probeeingabeschlitz zugeführt. Die Probe fällt dann gegen einen Anschlag und wird anschließend durch eine Kolben gegen eine Bezugsfläche gedrückt. Dann wird die Probe in der Klemmhalterung festgeklemmt. Gleichzeitig wird die Topfschleifscheibe aus einer zurückgezogenen Probenwechselposition mit relativ großer Zustellgeschwindigkeit gegen einen Anschlagkolben ge--: fahren, bis dieser einen Mikroschalter betätigt. Der Mikroschalter bildet einen Positions-Indikator, der ein Umschaltsignal an die Steuerung für den Zustellantrieb abgibt, wenn die Schleifscheibe ihre Schleiposition erreicht hat. Die Steuerung veranlaßt dann den Zustellantrieb, die Schleifscheibe mit einem verminderten Zustellhub vorzuschieben. Gleichzeitig wird dem Schwenkarm durch den Schwenkantrieb eine periodische Schwenkbewegung erteilt und der Probe Kühlwasser zügeführt.

Neben dem bereits oben in Verbindung mit dem Verfahren geschilderten Nachteil der relativ langen Schleifzeit hat die bekannten Vorrichtung den weiteren Nachteil, daß wegen des Eingabeschlitzes nur Proben mit einer bestimmten münzenartigen Form verwendet werden können. Da sich die Proben nach dem Einwerfen in den Eingabeschlitz ihren Weg durch dieWirkung der Schwerkraft zu der Klemmhalterung selbst suchen müssen, ist außerdem nicht gewährleistet, daß sie stets in der Position zu liegen kommen, in der ein sicheres Festklemmen gewährleistet ist. Wenn eine Probe nicht richtig in der Klemmhalterung sitzt, ist kein Nachspannen durch manuelles Positionieren möglich, vielmehr muß zuerst der gesamte Schleifprozeß durchgeführt werden, bevor die Vorrichtung die Probe durch einen Ausgabeschlitz abgibt und man die Probe dem Eingabeschlitz zur erneuten Klemmung und Wiederholung des Schleifprozesses zuführen kann.

Der Erfindung liegt daher weiterhin die Aufgabe zugrunde, die bekannte Vorrichtung dahingehend zu verbessern, daß stets ein sicheres Spannen von Proben unterschiedlicher Form gewährleistet ist.

Dieser Teil der Aufgabe ist erfindungsgemäß dadurch gelöst, daß die Schleiffläche der Schleifscheibe nach unten gerichtet und die Klemmhalterung so ausgebildet ist, daß sie eine Aufnahme der Metallprobe mit nach oben ragender Anschliffseite gestattet.

Das Einsetzen der Probe in die Klemmhalterung erfolgt bei der erfindungsgemäßen Vorrichtung manuell. Dadurch ist ein einwandfreien Klemmen und - bei Bedarf - auch ein Nachjustieren möglich, und zwar ohne daß zunächst der gesamte Schleifprozeß durchlaufen werden muß.

Eine zweckmäßige Weiterbildung kann darin bestehen, daß ein Zugriffschutzteil in Form eines bewegbaren Gitters oder einer Tür vorgesehen ist, daß zwischen einer Schutzstellung, in der es einen manuellen Zugriff zu der Klemmhalterung verwehrt und einer Freigabestellung, in der es den manuellen Zugriff zu der Klemmhalterung erlaubt, verstellbar ist, und daß eine mit dem Zugriffschutzteil verbundene Steuerschaltung für die Klemmhalterung vorgesehen ist, die in der Freigabestellung des Zugriffschutzteiles nur ein druckarmes Spannen der Klemmhalterung und in der Schutzstellung ein druckvolles Spannen erlaubt. Diese Maßnahme dient der Unfallverhütung, d.h. eine Bedienungsperson kann sich nicht die Finger in der Klemmhalterung klemmen.

Eine weitere Verbesserung der bekannten Vorrichtung kann darin bestehen, daß der Positions-Indikator ein in der Nähe der Metallprobe angeordneter Schallsensor, insbesondere ein Ultraschallsenaor ist, der auf den bei der Berührung zwischen der Metallprobe und der rotierenden Schleifscheibe erzeugten Schall reagiert. Durch die Verwendung des Schallsensors als Positions-Indikator ist gewährleistet, daß die Schleifscheibe im Schnellvorschub direkt gegen die Probe fahren kann und nicht erst, wie beim Stand der Technik, den Anschlag mit Mikroschalter anlaufen muß, um dann erst durch Schwenkung des Schwenkarmes in Schleifposition gebracht werden zu können. Demnach wird auch durch die Verwendung des Schallsensors die Schleifzeit vermindert.

Eine.konstruktive Realisierung der horizontalen Anordnung der Schleiffläche der Schleifscheibe und der beschriebenen Anordnung der Klemmhalterung derart, daß sie die Metallprobe mit nach oben ragender Anschliffseite aufnehmen kann, kann gemäß einer anderen Weiterbildung der Erfindung darin bestehen, daß der Schwenkarm und ein den Drehantrieb und den Zustellantrieb für die Schleifscheibe tragender Dreharm auf einer gemeinsamen vertikalen Welle angeordnet sind, um die der Schwenkarm schwenkbar ist und auf der der Tragarm axial verschiebbar ist.

Ein Ausführungsbeispiel der Erfindung wird nachfolgend anhand der Zeichnungen beschrieben.

Es zeigen:
Figur 1 eine Seitenansicht der Vorrichtung, teilweise im Schnitt I - I von Figur 2;
Figur 2 einen Horizontalschnitt II-II durch die Vorrichtung nach Figur 1;
Figur 3 eine Seitenansicht einer Metallprobe.

Die in den Figuren 1 und 2 gezeigte Vorrichtung besteht aus einem Gestell 1, das eine vertikale Welle 2 enthält. An der vertikalen Welle 2 ist ein Tragarm 3 vertikal verschiebbar gelagert. Der Tragarm 3 ist mit einem Drehantrieb 4 für eine Topfschleifscheibe 5 versehen, die mit ihrer Schleiffläche 6 nach unten ragend angeordnet ist. An dem Tragarm 3 ist ferner ein Zustellantrieb 7 vorgesehen, mittels welchem der Tragarm 3 nach oben und nach unten verstellt werden.

An der vertikalen Welle 2 ist ferner unterhalb des Tragarmes 3 ein Schwenkarm 8 gelagert, der mittels eines als Exzenter ausgebildeten Schwenkantriebes 9 (siehe Figur 2) um die Welle 2 hin- und herschwenkbar ist. An dem Schwenkarm 8 befindet sich eine Klemmhalterung 1o in Form eines Futters mit zwei Klemmbacken 11. Die Klemmbacken können durch einen Klemmantrieb 12 auseinander- oder gegeneinanderbewegt werden. Zwischen dem Klemmbacken 11 ist eine Metallprobe 13 eingeklemmt.

An der Klemmhalterung 1o befindet sich ein Ultraschallsensor 14, der über eine Leitung 15 mit einer nicht dargestellten Steuerung für den Zustellantrieb 7 verbunden ist.

An dem Tragarm 3 sind Kühlmittelzuführungsrohre 16 und 17 befestigt, die über Schläuche 18 und 19 mit einer Kühlwasserquelle und einer Kühlluftquelle verbunden sind. Die beiden Rohre 16,17 haben ihre Auslaßöffnung nächst der Metallprobe 13.

Figur 2 läßt den Schwenkwinkel des Schwenkarmes 8 erkennen. Die Probe 13 wird dabei periodisch durch den Schleifbereich der Schleifscheibe 6 geführt. Die eine Endstellung des Schwenkarmes 8 ist in ausgezogenen Linien und die andere Schwenkstellung ist in strichpunktierten Linien angedeutet.

Die Vorrichtung ist mit einer Zugriffschutztür 2o versehen, die mit einer nicht gezeigten Steuerung für den Klemmantrieb 12 verbunden ist. In der öffnungs-oder Freigabestellung der Schutztür 2o können die Klemmbacken 11 der Klemmhalterung 1o zwar gegeinanderbewegt werden, jedoch nur mit so geringem Druck, daß ein Einklemmen der Finger der Bedienungspers=on nicht möglich ist. Wenn dagegen die Zugriffschutztür 2o geschlossen ist, d.h. sich in ihrer Schutzstellung befindet, so können die Klemmbacken 11 der Klemmhalterung 1o unter Druck gegeneinander gefahren werden, um die Metallprobe festzuspannen.

Der Betrieb der Vorrichtung ist wie folgt: Bevor ine Probe 13 in die Vorrichtung eingeführt wird, muß die Schutztür 2o geöffnet werden. Der Tragarm 3 befindet sich dabei in einer nach oben zurückgezogenen Probenwechselposition. Die Probe 13 kann nun zwischen die geöffneten Klemmbacken 11 eingelegt werden. Durch Betätigung eines nicht dargestellten Bedienungselementes kann der Klemmantrieb 12 dann veranlaßt werden, die Klemmbacken 11 druckarm zusammenzufahren, bis sie auf die Probe 13 treffen. Dann wird die Schutztür 2o geschlossen, wodurch, wie beschrieben, die Klemmbacken 11 die Probe 13 nunmehr druckfest spannen. Gleichzeitig wird die Steuerung für den Zustellantrieb 7 aktiviert, derart, daß der Tragarm 3 relativ schnell abgesenkt wird. Ferner wird gleichzeitig der Schwenkantrieb 9 in Betrieb gesetzt, wodurch der Schwenkbarm 8 in der dargestellten Weise hin- und ― hergeschwenkt wird. Wenn die Schleifscheibe 5 erstmalig mit ihrer schleiffläche 6 auf die Probe 13 trifft, so wird ein Schall erzeugt, der sich auch in den Ultraschallbereich erstreckt. Auf diesen Ultraschall spricht der Ultraschallsensor 14 an, in dem er derSteuerung für den Zustellantrieb 7 ein Umschaltsignal zuleitet. Der Zustellantrieb 7 vermindert nunmehr den Zustellhub. Bei dem Zustellantrieb 7 handelt es sich um einen Schrittmotor, der den Tragarm 3 stets dann um eine Stufe absenkt, wenn sich die Proben außerhalb des Schleifbereiches der Schleifscheibe 5 befindet. Der Zustellhub ist dabei so gewählt, daß er die durch die letzte Schleifperiode erhitzte Zone der Metallprobe 13 abschleift. Bei der letzten Schwenkbewegung des Schwenkarmes 8 wird die Schliffläche der Probe 13 durch Kühlwasser oder Kühlluft gekühlt. Die Zeitdauer des Schleifprozesses kann wählbar eingestellt werden. Die Abschaltung des Schwenkantriebes 9 erfolgt automatisch. Der Schwenkarm 8 bleibt dabei in der in Figur 2 in voll ausgezogenen Linien dargestellen Position stehen, in der die Probe für die Entnahme zugänglich ist. Ebenfalls automatisch erfolgt das Abschalten der Kühlmittelzufuhr und des Drehantriebes 4 für die Schleifscheibe 5. Das Hochfahren des Tragarmes 3 in die Probenwechselposition kann ebenfalls automatisch erfolgen; es ist selbstverständlich aber auch möglich, diesen Vorgang manuell einzuleiten. Letzteres kann gewünscht sein, wenn man feststellt, daß der Anschliff unbefriedigend ist und noch ein Nachschleifen notwendig ist.

In Figur 3 ist eine Probe mit relativ unregelmäßiger Gestalt in Seitenansicht dargestellt. Eine solche Probe läß sich ohne Schwierigkeiten mit der gezeigten Klemmhalterung festklemmen. In Figur 3 ist auch angedeutet, wie jeweils gleichdicke erhitzte Zonen von der oben gelegenen Anschliffseite der Probe abgeschliffen werden. Die Abschlifftiefe ist hier zum besseren Verständnis der Verhältnisse übertrieben dargestellt.

Typische Daten der Vorrichtung für das Anschleifen von Stahlproben sind:
Schwenkfrequenz des Schwenkarmes: etwa 100 Hin- und Herbewegungen pro Minute.
Schleifraddurchmesser: etwa 18o bis 2oo mm
Dicke des Schleifbereiches: etwa 4o bis 5o mm
Schleifradgeschwindigkeit: etwa 25oo bis 3000 Umdrehungen pro Minute
Zustellhub beim Schleifen: bis etwa o,1 mm
Absenkgeschwindigkeit der Schleifscheibe aus der Probenwechselposition in die Schleifposition: etwa 60 mm pro Minute

## Patentansprüche

1. Verfahren zum Anschleifen von Metallproben mittels einer rotierenden Schleifscheibe, bei dem die Metallprobe relativ zur Schleifscheibe periodisch durch den Schleifbereich der Schleifscheibe bewegt wird, bei dem die Schleifscheibe und die Metallprobe vorzugsweise dann, wenn die Metallprobe außerhalb des Schleifbereiches der Schleifscheibe ist, in Bezug zueinander eine Zustellbewegung erfahren, und bei dem der Metallprobe ein Kühlmittel zugeführt wird, dadurch gekennzeichnet, daß das Kühlmittel nur am Ende des Anschleifprozesses, vorzugsweise beim letzten Durchlaufen des Schleifbereiches zugeführt wird, und daß bei jedem Durchlaufen des Schleifbereiches von der Metallprobe eine Oberflächenschicht mindestens bis zu der Tiefe weggeschliffen wird, bis zu der die durch das Schleifen beim jeweils vorherigen Durchlaufen des Schleifbereiches entstandene Hitze vorgedrungen ist.

2. Verfahren nach Anspruch 1, dadurch gekennzeichnet, daß die erhitzte Oberflächenschicht durch entsprechende Wahl des Zustellhubes und/oder der Folgefrequenz für das Durchlaufen des Schleifbereiches weggeschliffen wird.

3. Vorrichtung zum Anschleifen von Metallproben (13), die nach einem Verfahren gemäß Anspruch 1 arbeitet, mit einer Schleifscheibe (5), vorzugsweise einer Topfschleifscheibe, die mit einem Drehantrieb (4) und einem Zustellantrieb (7) verbunden ist, mit einer verstellbaren Klemmhalterung (10) für die Metallprobe (13), mit einem die Klemmhalterung (10) tragenden Schwenkarm (8), der mit einem Schwenkantrieb (9) versehen ist und parallel zur Schleiffläche (6) der Schleifscheibe (5)hin- und herschwenkbar ist, derart, daß eine in der Klemmhalterung (10) gehaltene Metallprobe (13) periodisch durch den Schleifbereich der Schleifscheibe (5) hindurchgeführt wird, und mit einer Kühlmittelzuführung (16 - 19), dadurch gekennzeichnet, daß die Schleiffläche (6) der Schleifscheibe (5) nach unten gerichtet und die Klemmhalterung (10) so ausgebildet ist, daß sie eine Aufnahme der Metallprobe (13) mit nach oben ragender Anschliffseite gestattet.

4. Vorrichtung nach Anspruch 3, dadurch gekennzeichnet, daß ein Zugriffsschutzteil (20) in Form eines bewegbaren Gitters oder einer Tür vorgesehen ist, das zwischen einer Schutzstellung, in der es einen manuellen Zugriff zu der Klemmhalterung (10) verwehrt, und einer Freigabestellung, in der es den manuellen Zugriff zu der Klemmhalterung (10) erlaubt, verstellbar ist, und daß eine mit dem Zugriffsschutzteil (20) verbundene Steuerung für die Klemmhalterung (10) vorgesehen ist, die in der Freigabestellung des Zugriffsschutzteiles (20) nur ein druckarmes Spannen der Klemmhalterung (10) und in der Schutzstellung ein druckvolles Spannen erlaubt.

5. Vorrichtung nach Anspruch 3 oder 4, mit einer Steuerung für den Zustellantrieb, derart, daß die Schleifscheibe (5) zu Beginn des Schleifprozesses aus einer zurückgezogenen Probenwechselposition mit relativ großer Zustellgeschwindigkeit gegen die Anschliffseite der Metallprobe (13) bewegt und dann bei Erreichen der Schleifposition mit vermindertem Zustellhub vorgeschoben wird, und mit einem mit der Steuerung verbundenen Positions-Indikator (14) für die Schleifscheibe (5), der ein Umschaltsignal an die Steuerung abgibt, wenn die Schleifscheibe (5) ihre Schleifposition erreicht hat, dadurch gekennzeichnet, daß der Positions-Indikator (14) ein in der Nähe der Metallprobe (13) angeordneter Schallsensor, insbesondereein Ultraschallsensor ist, der auf den bei der Berührung zwischen der Metallprobe (13) und der rotierenden Schleifscheibe (5) erzeugten Schall reagiert.

6. Vorrichtung nach einem der Ansprüche 3 bis 5, dadurch gekennzeichnet, daß der Schwenkarm (8) und ein den Drehantrieb (4) und den Zustellantrieb (7) für die Schleifscheibe (5) tragender Tragarm (3) auf einer gemeinsamen vertikalen Welle (2) angeordnet sind, um die der Schwenkarm (8) schwenkbar ist und auf der der Tragarm (3) axial verschiebbar ist.
